# EUROPÄISCHE PATENTSCHRIFT

(11) **EP 0 150 511 B1**
(45) Veröffentlichungstag und Bekanntmachung des Hinweises auf die Patenterteilung: **28.03.1990**
(21) Anmeldenummer: 84116496.5
(22) Anmeldetag: 29.12.1984
(51) Int. Cl.: B65B 43/12

(54) **Vorrichtung zum Verpacken von Gegenständen, insbesondere Zigaretten**
Device for packaging objects, especially cigarettes
Dispositif d'emballage d'objets, spécialement des cigarettes

(30) Priorität: 26.01.1984 DE 3402514
(43) Veröffentlichungstag der Anmeldung: 07.08.1985
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- DE-A- 2 423 883
- DE-A- 2 423 885
- DE-A- 3 002 250
- DE-B- 1 095 297
- US-A- 4 418 907
- DR. R. FRANKE: "Vom Aufbau der Getriebe", Band 1, 1943, Seiten 29,30, VDI-Verlag, Berlin, DE;

## Beschreibung

Die Erfindung betrifft eine Vorrichtung zum Verpacken von Gegenständen, insbesondere Zigaretten, in Zuschnitten aus Verpackungsmaterial, die einem Magazin entnommen und Faltorganen zugeführt werden, wobei das Magazin aus mehreren oberhalb einer gemeinsamen Entnahmestation angeordneten Teilmagazinen (Magazin-Schächten) zur Aufnahme eines Vorrats aus Zuschnitten besteht.

Die in einer Verpackungsmaschine verarbeiteten Zuschnitte können entweder im Bereich der Verpackungsmaschine von einer Bahn des Verpackungsmaterials fortlaufend abgetrennt oder als fertige Zuschnitte in ein Zuschnitt-Magazin der Verpackungsmaschine eingegeben werden. Die Erfindung befaßt sich mit der letztgenannten Lösung, die vor allem bei der Herstellung von Verpackungen aus dickerem Verpackungsmaterial, vorzugsweise aus dünnem Karton, zur Anwendung kommt. Bei der Herstellung von Klappschachteln für Zigaretten wird in der Praxis mit vorgestanzten, in Stapeln angeordneten Zuschnitten gearbeitet.

Bei Verpackungsmaschinen mit hoher Leistung ist der Bedarf an Zuschnitten in der Zeiteinheit verhältnismäßig hoch. Ein wichtiges Problem besteht demnach darin, die Bereitstellung von Zuschnitten in ausreichendem Umfange zu gewährleisten. Da die Zuschnittvorräte nur begrenzt sein können ist ein weiteres wichtiges Anliegen die kontinuierliche Versorgung der Faltorgane der Verpackungsmaschine mit Zuschnitten, auch wenn diese portionsweise angeliefert werden.

Durch die DE-A-24 23 883 ist bereits eine Vorrichtung zum Speichern und Zuführen von blattförmigen Materialabschnitten gemäß dem Oberbegriff des Anspruchs 1 bekannt geworden. Es handelt sich hier jedoch um eine Vorrichtung, insbesondere für die Beschickung von Schildchen für die Versiegelung von Zigarettenpackungen, die ein revolverartiges Magazin aufweist. Durch die Anordnung einer Vielzahl von Teilmagazinen am Umfang eines entsprechend groß bemessenen, zylindrischen Magazinrevolvers hat diese Vorrichtung einen relativ großen Raumbedarf.

Darüber hinaus ist der Aufwand aufgrund der Anordnung einer beweglichen gabelförmigen Platte an der Unterseite eines jeden der zahlreichen Teilmagazine erheblich, und es ergibt sich eine relativ große Störanfälligkeit.

Der Erfindung liegt die Aufgabe zugrunde, bei einer Verpackungsmaschine mit einem Magazin zur Aufnahme von übereinandergestapelten Zuschnitten eine hohe Kapazität des Magazins und eine fortlaufende, unterbrechungsfreie Versorgung der Faltorgane zu gewährleisten.

Zur Lösung dieser Aufgabe sind die Teilmagazine (Magazin-Schächte) parallel nebeneinanderliegend und gemeinsam querverfahrbar, und der Zuschnitt-Vorrat eines Magazin-Schachtes ist in bzw. oberhalb der Entnahmestation an der Unterseite durch zurückziehbare Tragorgane (Tragfinger) und außerhalb der Entnahmestation durch eine feststehende Unterstützung (Magazintisch) abgestützt.

Vorzugsweise besteht das Magazin aus mehreren, insbesondere drei nebeneinander angeordneten aufrechten Magazin-Schächten, in denen je ein beträchtlicher Zuschnitt-Vorrat Aufnahme findet und die durch gemeinsame Querbewegung oberhalb der Entnahmestation bewegbar sind. Jeweils ein Magazin-Schacht befindet sich in der Entnahmestation, so daß der Zuschnitt-Vorrat nach Verbrauch unten entnommen werden kann.

Ein weiteres wesentliches Merkmal der Erfindung besteht darin, daß in der Entnahmestation für das Magazin ein Restvorrat an Zuschnitten ständig aufrechterhalten und durch Entleerung eines Teilmagazins (Magazin-Schachtes) bzw. durch Absenken des Zuschnitt-Vorrats eines Teilmagazins (Magazin-Schachtes) auffüllbar ist. Sobald der sich in der Entnahmestation befindliche Magazin-Schacht entleert ist, wird während Zuschnitte dem Restvorrat weiter entnommen werden ein gefüllter Magazin-Schacht in eine Position oberhalb des Restvorrats gefahren. Der Inhalt des Magazin-Schachts wird sodann durch Abwärtsbewegung bis zum Auffüllen des Restvorrats bzw. bis zum Anschluß an diesen abgesenkt, so daß eine aus dem Restvorrat und dem Inhalt des Magazin-Schachts gebildete Zuschnitt-Menge zur Verfügung steht.

Im Bereich der Entnahmestation wird der Zuschnitt-Vorrat der unten offenen Magazin- Schächte durch ein zurückbewegbares Tragorgan abgestützt (Tragfinger). Mit diesem Tragorgan wird der Zuschnitt-Vorrat _{'}des Magazin-Schachts bis zur Auflage auf dem Restvorrat abgesenkt.

Das aus mehreren Magazin-Schächten bestehende Magazin als Einheit und das Tragorgan im Bereich der Entnahmestation werden durch besondere mechanische Getriebe angetrieben, derart, daß eine exakte Abstimmung der Bewegungen gegeben ist. Weitere Merkmale der Erfindung befassen sich demnach mit den Getrieben für Magazin und Tragorgan (Tragfinger) sowie mit der konstruktiven Ausgestaltung des Magazins und des vorgenannten Tragorgans.

Ein Ausführungsbeispiel der Erfindung wird nachfolgend anhand der Zeichnungen erläutert. Es zeigen :
Fig. 1 das Magazin mit Getriebe im Grundriß,
Fig. 2 eine Seitenansicht des Magazins in verkleinertem Maßstab,
Fig. 3 eine Vorderansicht des Magazins,
Fig. 4 bis Fig. 6 das Magazin im Grundriß als Einzelheit in den verschiedenen Relativstellungen in bezug auf eine Entnahmestation,
Fig.7 der untere Teil eines Magazin-Schachts in Seitenansicht, in vergrößertem Maßstab,
Fig. eine Darstellung entsprechend Fig. 7 bei veränderter Relativstellung von Hilfsteilen.

Die in den Zeichnungen dargestellte Vorrichtung ist Teil einer Verpackungsmaschine, im vorliegenden Fall für die Herstellung von Klapp-. schachteln zur Aufnahme von Zigaretten. Die einzelnen Klappschachteln werden aus Zuschnitten 10 gefaltet. Diese wiederum sind (außerhalb der Verpackungsmaschine) gefertigt und werden in großen Stapeln in die Verpackungsmaschine, nämlich in ein Magazin 11, eingebracht. Diesem werden einzelne Zuschnitte 10 nacheinander im Bereich einer Entnahmestation 12 entnommen und geeigneten, bekannten Verpackungsorganen zugeführt.

Das Magazin 11 besteht bei dem vorliegendeh Ausführungsbeispiel aus mehreren, nämlich drei Teilmagazinen in Gestalt von Magazin-Schächten 13, 14 und 15. Jeder derselben ist zur Aufnahme eines Zuschnitt-Vorrats 16 bestimmt, nämlich eines Stapels von übereinanderliegenden Zuschnitten 10. Die Magazin-Schächte 13, 14 und 15 sind zu einem gemeinsamen Magazin 11 vereinigt und an einer durchgehenden Rückwand 17 angebracht. Jeder Magazin-Schacht 13, 14, 15 ist durch Seitenwände 18 und 19 begrenzt, die zur offenen Vorderseite der Magazin-Schächte hin sowie zur Rückwand 17 trichterförmig auseinanderlaufen. Gegenüber der Rückwand 17 sind die Zuschnitt-Vorräte 16 jeweils durch eine aufrechte Distanzleiste 20 abgestützt. Die Magazin-Schächte 13, 14 und 15 sind auf der zur Rückwand 17 gegenüberliegenden Vorderseite sowie unten und oben offen. Dadurch ist die leichte Befüllung mit Zuschnitten 10 sowie deren Entnahme möglich.

Jeweils ein Magazin-Schacht 13, 14, 15 befindet sich in der Entnahmestation 12. In dieser ist unterhalb des Magazins 11 mit Abstand von diesem ein geeignetes Zuschnitt-Entnahmeaggregat angeordnet, nämlich ein im Aufbau und in der Funktion bekannter Abroller 21. Dieser ist in Längsrichtung der Zuschnitte hin- und herbewegbar, wobei der jeweils untere Zuschnitt von dem Stapel bzw. Zuschnitt-Vorrat 16 übernommen und einem Abförderer - im vorliegenden Falle zwei Förderwalzen 22 - zuführbar ist.

Im Bereich der Entnahmestation 12 wird ständig ein gewisser, minimaler Restvorrat 23 an Zuschnitten 10 bereitgehalten. Dieser Restvorrat 23 befindet sich unterhalb des Magazins 11. Der jeweils sich in der Entnahmestation 12 befindliche Magazin-Schacht 13, 14,, 15 ergänzt den Restvorrat 23 durch Zuführen des Zuschnitt-Vorrats 16 des betreffenden Magazin-Schachts.

Das Magazin 11 ist als Einheit bewegbar, nämlich in einer im wesentlichen horizontalen Ebene quer verschiebbar, derart, daß jeweils einer der Magazin-Schächte 13, 14, 15 sich im Bereich der Entnahmestation 12 - oberhalb des Restvorrats 23 - befindet. Außerhalb des Bereichs der Entnahmestation 12 ist das Magazin 11 oberhalb eines Magazintisches 24 angeordnet und bewegbar. Der Magazintisch 24 befindet sich unmittelbar unterhalb des Magazins 11, derart, daß dieser relativ zum Magazintisch 24 verschiebbar ist, gleichwohl der Zuschnitt-Vorrat 16 in den unten offenen Magazinschächten 13, 14 und 15 gehalten wird. Im Bereich der Entnahmestation 12 ist der Magazintisch 24 mit einer Ausnehmung 25 versehen. Diese ermöglicht die Entnahme bzw. Absenkung des Zuschnitt-Vorrats 16 aus dem sich im Bereich der Entnahmestation 12 befindenden Magazin-Schacht.

Im Bereich der Entnahmestation 12 wird der Zuschnitt-Vorrat 16 des sich in der Entnahmestation 12 befindenden Magazin-Schachts durch ein bewegbares Tragorgan zeitweilig gegen Absenken gehalten. Dieses bewegbare Tragorgan besteht im vorliegenden Falle aus mehreren (drei) Tragfingern 26. Diese treten mit Abstand voneinander von der Seite her in dem Bereich der Ausnehmung 25 ein, und zwar quer zu der Längserstreckung der Zuschnitte 10 gerichtet. Diese bzw. der Zuschnitt-Vorrat 16 liegt auf den Tragenden der Tragfinger 26 auf. Zur Entleerung des sich in der Entnahmestation 12 befindenden Magazin-Schachts 13, 14, 15 bzw. zur Absenkung des Zuschnitt-Vorrats 16 auf den Restvorrat 23 werden die Tragfinger 26 aus der Stützstellung (Fig. 3) zurückgezogen.

Wie aus Fig. 7 und 8 ersichtlich, wird der Zuschnitt-Vorrat 16 unter Eigengewicht auf den Tragfingern 26 aufliegend mit diesen abwärts bewegt bis zur Auflage auf dem Restvorrat 23 (Fig. 7). Sodann werden die Tragfinger 26 zur Seite hin aus dem Bereich der Zuschnitte zurückgezogen (Fig. 8). Der abgesenkte Zuschnitt-Vorrat 16 füllt jetzt den Restvorrat 23 auf. Die Entnahme der Zuschnitte 10 an der Unterseite durch den Abroller 21 wird während dieses Vorgangs nicht unterbrochen. Die Tragfinger kehren in eine obere Ausgangsstellung (-strichpunktierte Linien in Fig. 8)' zurück, nämlich in der Ebene des Magazinstisches 22, seitlich neben der Ausnehmung 25. Sobald der Gesamtstapel der Zuschnitte 10 bis auf den Restvorrat 23 abgebaut ist (ünterhalb der Ebene des Magazintisches 24 liegend), wird das Magazin 11 querbewegt, derart, daß ein Magazin- Schacht mit Zuschnitt-Vorrat 16 in die Position oberhalb der Entnahmestation 12 gelangt. Zuvor werden die Tragfinger 26 in die Position im Bereich der Ausnehmung 25 bewegt, so daß der Zuschnitt-Vorrat 16 im Bereich der Ausnehmung 25 abgestützt ist (Fig. 3). Während der Verstellung des Magazins 11 wird der sich unterhalb des Magazintisches 24 befindende Rest-Vorrat 23 abgebaut, so daß ein Niveauunterschied gegenüber dem Magazintisch 24 entsteht (Fig. 3). Dieser muß durch gesteuertes Absenken des nachfolgenden Zuschnitt-Vorrats 16 überwunden werden.

Die (drei) Tragfinger 26 sind bei dem vorliegenden Ausführungsbeispiel außerhalb des Bereichs der Zuschnitte mit einem quergerichteten Tragorgan, nämlich einer Traverse 27 verbunden. Die Traverse 27 ist bewegbar und damit die Tragfinger 26. Zu diesem Zweck sind an den seitlichen Enden der Traverse 27 aufrechte Tragstege 28 angebracht, die im wesentlichen nach unten gerichtet und mit einem Parallelogrammgestänge aus jeweils seitlichen Parallelogrammlenkern 29, 30 verbunden sind. Deren freie Enden wiederum sind an einem linear verschiebbaren Tragorgan, nämlich einem Schlitten 31 angelenkt bzw. an nach unten gerichteten Traglaschen 32 desselben. Wie insbesondere aus Fig. 2 ersichtlich, ist der Schlitten 31 seitlich außerhalb des Bereichs des Magazins 11, nämlich mit Abstand von der Rückwand 17 desselben angeordnet. Die Traglaschen 32 sind an einem abgekröpfen Tragarm 37 des Schlittens 31 angebracht.

Die Parallelogrammlenker 29, 30 bewirken eine Parallelbewegung der Tragfinger 26. Die gesteuerte Auf- und Abbewegung wird durch Abstützung der Tragfinger bzw. der Parallelogrammlenker 29, 30 auf einem Führungsorgan in Gestalt einer seitlich angeordneten Tragplatte 33 bewirkt. Diese befindet sich außerhalb des Bewegungsbereichs der Tragfinger 26. Im Bereich eines Drehlagers des (oberen) Parallelogrammlenkers 29 ist eine Stützrolle 34 angeordnet. Diese liegt auf der Oberseite der Tragplatte 33 auf. Die derart bewegbar ist, daß die Tragfinger 26 in Verbindung mit den Parallelogrammlenkern 29 und 30 stets in einer im wesentlichen horizontalen Position gehalten sind.

Die Tragplatte 33 ist auf- und abbewegbar, derart, daß sie den entsprechenden Bewegungen der Tragfinger 26 zu folgen vermag bzw. diese steuert. Zu diesem Zweck ist bei dem vorliegenden Ausführungsbeispiel die Tragplatte 33 an einem (einarmigen) schwenkbaren Traghebel 35 angebracht, der seinerseits über ein Schwenklager an der Unterseite des Magazintisches 24 angeordnet ist. Schwenkbewegungen des Traghebels 35 bewirken eine entsprechende Auf- und Abbewegung der Tragplatte 33 und damit entsprechende Bewegungen der Tragfinger 26. Die Stützrolle 34 ermöglicht dabei unterschiedliche Relativstellungen der Tragfinger 26 zu der Tragplatte 33. In der oberen Stützstellung (Fig. 3) ist der Traghebel 35 und damit die Tragplatte 33 im wesentlichen horizontal gerichtet. Die untere Endstellung der Tragfinger 26 ist im vorliegenden Fall durch Anlage eines Anschlags 36 am Tragarm 37 des Schlittens 31 definiert. Der Anschlag 36 ist bei dem vorliegenden Ausführungsbeispiel als Verlängerung eines der oberen Parallelogrammlenker 29 ausgebildet.

Das Magazin 11 ist als Einheit um einen der Querabmessung eines Magazin-Schachts 13, 14, 15 entsprechenden Betrag verschiebbar, derart, daß sich jeweils ein Magazin-Schacht im Bereich der Ausnehmung 25 des Magazintisches 24, also im Bereich der Entnahmestation 12 befindet. Zu diesem Zweck ist das Magazin 11 mit einem an der Außenseite der Rückwand 17 im unteren Bereich angeordneten Gleitkörper 38 versehen. Dieser ist auf einer Magazintragstange 39 gleitend gelagert. Letztere wiederum ist mit den Enden im Maschinengestell 40 verankert.

Das Magazin 11 ist durch ein Schrittschaltgetriebe 41 auf der Magazintragstange verschiebbar. Dieses besteht aus einem rotierend angetriebenen, scheibenförmigen Treiber 42. Dieser tritt mit einer Vertiefung 43 am Umfang in Eingriff mit Anttiebszapfen 44 eines Schaltsterns 45. Letzterer ist auf einer Antriebswelle 46 angeordnet, die an ihrem freien Ende mit einem kurbelartigen Antriebsarm 47 versehen ist. Letzterer wird durch Drehung der Antriebswelle 46 verschwenkt. Am Ende des Antriebsarms 47 befindet sich ein Antriebszapfen bzw. eine Antriebsrolle 48. Diese tritt in einen aufrechten Führungsschlitz 49 an der Rückseite des Magazins 11 (Rückwand 17) ein. Schwenkbewegungen des Antriebsarms 47 führen zu einer Veränderung der Winkelstellung desselben. Dadurch gleitet die Antriebsrolle 48 in dem Führungsschlitz 49 auf und ab und bewirkt zugleich die Querverschiebung des Magazins 11. ' Die Bewegungen vollziehen sich taktweise derart. daß Schrittbewegungen des Magazins 11 in die in Fig. 4 bis 6 gezeigten Alternativstellungen stattfinden.

Das Magazin 11 bzw. dessen Rückwand 17 ist - außer auf der Magazintragstange 39 - auch auf der gegenüberliegenden, oberen Seite abgestützt, und zwar lediglich gegen Kippbewegungen. Das gesamte Eigengewicht wird durch die Magazintragstange 39 aufgenommen. Die Kippsicherung besteht aus zwei mit Abstand voneinander angeordneten Stützrollen 50, 51. Diese sind auf einer Konsole des Maschinengestells ortsfest gelagert. Zwischen den im Abstand voneinander liegenden Stützrollen 50, 51 findet eine im Querschnitt winkelförmige Führungsschiene 52 Aufnahme, die Kippbelastungen auf die eine oder andere Stützrolle 50, 51 überträgt.

Die Relativstellung des Magazins 11 ist so gewählt, daß es gegenüber der Vertikalebene zur Rückseite (Rückwand 17) hin geneigt ist. Die Zuschnitte 10 liegen dadurch in einer leicht schrägen Ebene an der Rückwand 17 an.

Die_{'} Bewegungen der Tragfinger 26 einerseits und der Tragplatte 33 andererseits sind aufeinander abgestimmt durch zusammenwirkende Antriebe.

Der Schlitten 31 für die Tragfinger ist mit Abstand von der Rückseite des Magazins 11 auf zwei im wesentlichen übereinander angeordneten Gleitstangen 53 verschiebbar gelagert. An der Unterseite des Schlittens 31 schließt der Tragarm 37 an, der sich unterhalb der Ebene des Magazintisches 27 erstreckt. Die aufliegenden Tragfinger 27 befinden sich in der Ebene des Magazintisches 24, und zwar innerhalb von passenden Längsausnehmungen 54 desselben.

Der Schlitten 31 wird durch einen hin- und hergehend bewegten Schwenkarm 55 betätigt. Dieser tritt mit einer Übertragungsrolle 56 in eine aufrechte Führung 57 des Schlittens 31 ein. Ein freier Schenkel 58 des Schwenkarms 55 ist mit einer Tastrolle 59 auf dem Umfang einer umlaufenden Kurvenscheibe 60 abgestützt. Diese ist so geformt, daß Schwenkbewegungen zum Querverschieben des Schlittens 31 in der einen und anderen Richtung ausgeführt werden.

Der Schenkel 58 ist zugleich mit einem Betätigungsarm 61 verbunden, dessen freies Ende einen mit dem Traghebel 35 verbundenen, im wesentlichen aufrechten Lenker 62 trägt. Schwenkbewegungen des Betätigungsarms 61 - ausgelöst durch die Kurvenscheibe 60 in Verbindung mit der Tastrolle 59 und dem Schenkel 58 - bewirken eine im wesentlichen auf- und abwärtsgerichtete Bewegung des Lenkers 62. Dadurch wiederum ergibt sich eine entsprechende Schwenkbewegung des Traghebels 35 mit der Tragplatte 33 zur Abstützung der Tragfinger 26.

Das vorstehend beschriebene Getriebe ist äußerst leistungsfähig, schnell und präzise.

Bei dem vorliegenden Ausführungsbeispiel sind Sicherungsmaßnahmen dagegen getroffen, daß beim Verschieben des Magazins 11 relativ zum Magazintisch 24 (untere) Zuschnitte 10 über einen Spalt zwischen Magazin 11 und Magazintisch 24 austreten. Die aufrechten Seitenwände 18, 19 der Magazinschächte 13, 14 und 15 sind mit kleinen nach unter vorspringenden Nasen 63 versehen, die in entsprechende Längsnuten 64 des Magazintisches 24 eintreten.

## Patentansprüche

1. Vorrichtung zum Verpacken von Gegenständen, insbesondere Zigaretten, in Zuschnitten (10) aus Verpackungsmaterial, die einem Magazin (11) entnommen und Faltorganen zugeführt werden, wobei das Magazin (11) aus mehreren oberhalb einer gemeinsamen Entnahmestation (12) angeordneten Teilmagazinen (Magazin-Schächten 13, 14, 15) zur Aufnahme eines Vorrats aus Zuschnitten (10) besteht, dadurch gekennzeichnet, daß die Teilmagazine (Magazin-Schächte 13, 14, 15) parallel nebeneinanderliegen und gemeinsam querverfahrbar sind und daß der Zuschnitt-Vorrat (16) eines Magazin-Schachtes (13, 14, 15) in bzw. oberhalb der Entnahmestation (12) an der Unterseite durch zurückziehbare Tragorgane (Tragfinger 26) und außerhalb der Entnahmestation (12) durch eine feststehende Unterstützung (MagazinTisch 24) abgestützt ist.

2. Vorrichtung nach Anspruch 1 dadurch gekennzeichnet, daß in der Entnahmestation (12) ein Restvorrat (23) an Zuschnitten (10) ständig aufrechterhalten und durch Entleerung eines Teilmagazins (Magazinschachts 13, 14, 15) bzw. durch Absenken des Zuschnitt-Vorrats (16) eines Teilmagazins (Magazinschachts 13, 14, 15) auffüllbar ist.

3. Vorrichtung nach den Ansprüchen 1 und 2, dadurch gekennzeichnet, daß die (oben und unten offenen) Teilmagazine (Magazinschächte 13, 14, 15) verschiebbar sind, sobald, das sich in der Entnahmestation (12) befindliche Teilmagazin (Magazinschacht 13, 14, 15) entleert ist.

4. Vorrichtung nach Anspruch 1 sowie einem oder mehreren der weiteren Ansprüche, dadurch gekennzeichnet, daß die Tragorgane (Tragfinger 26) auf den Restvorrat (23) im Bereich der Entnahmestation (12) absenkbar sind, wobei die Tragorgane (Tragfinger 26) nach Absenken auf den Restvorrat (23) seitlich wegziehbar sind.

5. Vorrichtung nach Anspruch 1 sowie einem oder mehreren der weiteren Ansprüche, dadurch gekennzeichnet, daß die Tragorgane (Tragfinger 26) an (seitlichen) Parallelogrammlenkern (29, 30) angebracht und durch diese in parallelen Bewegungen geführt sind, wobei die Parallelogrammlenker (29, 30) an einem hin- und herbewegbaren Schlitten (31) angebracht sind.

6. Vorrichtung nach Anspruch 5 sowie einem oder mehreren der weiteren Ansprüche, dadurch gekennzeichnet, daß die Parallogrammlenker (29, 30) durch ein auf- und abbewegbares Stützorgan auf der von dem Schlitten (31) abliegenden Seite abgestützt sind, insbesondere durch eine schwenkbare Tragplatte (33).

7. Vorrichtung nach Anspruch 5 sowie einem oder mehreren der weiteren Ansprüche, dadurch gekennzeichnet, daß der Schlitten (31) für die Tragorgane (Tragfinger 26) und die Tragplatte (33) durch einen gemeinsamen Antrieb bewegbar sind, insbesondere durch bzw. über eine Kurvenscheibe (60) mit an dieser anliegendem Schwenkarm (55).

8. Vorrichtung nach Anspruch 6 sowie einem oder mehreren der weiteren Ansprüche, dadurch gekennzeichnet, daß die mit Abstand voneinander sich erstreckenden Tragorgane (Tragfinger 26) außerhalb des Bereichs einer Ausnehmung (25) in der Unterstützung (Magazintisch 24) in der Entnahmestation (12) durch eine Traverse (27) miteinander verbunden sind, die ihrerseits mit Parallelogrammlenkern (29, 30) verbunden ist, wobei an einem der Parallelogrammlenker (29) seitlich eine Stützrolle (34) angebracht ist, die auf der Tragplatte (33) aufliegt.

9. Vorrichtung nach Anspruch 1 sowie einem oder mehreren der weiteren Ansprüche, dadurch gekennzeichnet, daß das aus den Teilmagazinen (Magazin-Schächten 13, 14, 15) bestehende Magazin (11) einstückig ausgebildet und durch ein Schrittschaltgetriebe (41) verstellbar ist.

10. Vorrichtung nach Anspruch 9 sowie einem oder mehreren der weiteren Ansprüche, dadurch gekennzeichnet, daß das Magazin (11) im Bereich einer Rückwand (17) mit einem Gleitkörper (38) auf einer Magazintragstange (39) verschiebbar gelagert und mit Abstand hiervon (oben) gegen Kippen abgestützt ist, insbesondere mit einer Führungsschiene (52) zwischen ortsfesten Stützrollen (50, 51).

11. Vorrichtung nach Anspruch 9 sowie einem oder mehreren der weiteren Ansprüche, dadurch gekennzeichnet, daß das Magazin (11) durch das Schrittschaltgetriebe (41) über einen schwenkbaren Antriebsarm (47) mit Antriebsrolle (48) querbewegbar ist, wobei die Antriebsrolle (48) in einen (aufrechten) Führungsschlitz (49) an der Rückwand (17) des Magazins (11) verschiebbar eintritt.

## Claims

1. Apparatus for the packaging of articles, especially cigarettes, in blanks (10) of packaging material which are extracted from a magazine (11) and fed to folding members, the magazine (11) consisting of several part magazines (magazine shafts 13, 14, 15), arranged above a common extraction station (12), for receiving a stock of blanks (10), characterized in that the part magazines (magazine shafts 13, 14, 15) can be moved transversely, lying parallel next to one another and commonly, and in that the stock of blanks (16) of a magazine shaft (13, 14, 15) is supported in or above the extraction station (12) on the underside by retractable supporting members (supporting fingers 26) and outside the extraction station (12) by a fixed support (magazine table 24).

2. Apparatus according to Claim 1, characterized in that a residual stock (23) of blanks (10) is constantly maintained in the extraction station (12) and can be topped up as a result of the emptying of a part magazine (magazine shaft 13, 14, 15) or as a result of a reduction of the stock of blanks (16) in a part magazine (magazine shaft 13, 14, 15).

3. Apparatus according to Claims 1 and 2, characterized in that the part magazines (magazine shafts 13, 14, 15) (open at the top and bottom) are displaceable, as soon as the part magazine (magazine shaft 13, 14, 15) located in the extraction station (12) is emptied.

4. Apparatus according to Claim 1 and one or more of the further claims, characterized in that the supporting members (supporting fingers 26) can be lowered onto the residual stock (23) in the region of the extraction station (12), and after being lowered onto the residual stock (23) the supporting members (supporting fingers 26) can be pulled away laterally.

5. Apparatus according to Claim 1 and one or more of the further claims, characterized in that the supporting members (supporting fingers 26) are attached to (lateral) parallelogram links (29, 30) and are guided in parallel movements by these, the parallelogram links (29, 30) being attached to a slide (31) moveable to and fro.

6. Apparatus according to Claim 5 and one or more of the further claims, characterized in that the parallelogram links (29, 30) are supported on the side remote from the slide (31) by a supporting member moveable up and down, especially by a pivotable supporting plate (33).

7. Apparatus according to Claim 5 and one or more of the further claims, characterized in that the slide (31) for the supporting members (supporting fingers 26) and the supporting plate (33) are moveable by means of a common drive, especially by means of or via a cam disc (60) with a pivoting arm (55) resting against the latter.

8. Apparatus according to Claim 6 and one or more of the further claims, characterized in that the supporting members (supporting fingers 26) extending at a distance from one another are connected to one another, outside the region of a recess (25) in the support (magazine table 24), in the extraction station (12), by means of a cross member (27) which is itself connected to parallelogram links (29, 30), a supporting roller (34) resting on the supporting plate (33) being attached laterally to one of the parallelogram links (29).

9. Apparatus according to Claim 1 and one or more of the further claims, characterized in that the magazine (11) consisting of the part magazines (magazine shafts 13, 14, 15) is made in one piece and is adjustable by means of a stepping gear (41).

10. Apparatus according to Claim 9 and one or more of the further claims, characterized in that the magazine (11) is mounted in the region of a rear wall (17) so as to be displaceable on a magazine support rod (39) by means of a sliding body (38) and is supported against tilting at a distance from this (at the top), especially by means of a guide rail (52) between fixed supporting rollers (50, 51).

11. Apparatus according to Claim 9 and one or more of the further claims, characterized in that the magazine (11) is moveable transversely by means of the stepping gear (41) via a pivotable drive arm (47) with a drive roller (48), the drive roller (48) penetrating displaceably into a (vertical) guide slot (49) in the rear wall (17) of the magazine (11).

## Revendications

1. Appareil pour l'emballage d'objets, en particulier de cigarettes, dans des flans (10) en matériau d'emballage, qui sont prélevés d'un magasin (11) et amenés à des organes de pliage, le magasin (11) étant constitué de plusieurs magasins partiels (magasins-puits 13, 14, 15), disposés au-dessus d'un poste de prélèvement commun (12), pour recevoir une réserve de flans (10), caractérisé par le fait que les magasins partiels (magasins-puits 13, 14, 15) sont disposés côte à côte, parallèlement les uns aux autres et déplaçables transversalement en commun et que la réserve de flans (16) d'un puits-magasin (13, 14, 15) est soutenue dans et au-dessus, respectivement, le poste de prélèvement (12), à la face inférieure par des organes porteurs (doigt porteur 26) rétractables et, à l'extérieur du poste de prélèvement (12) par un support fixe (table-magasin 24).

2. Appareil selon la revendication 1, caractérisé par le fait que, dans le poste de prélèvement (12), est maintenu en permanence un reste de réserve (23) de flans (10) et le réapprovisionnement s'opère par vidage d'un magasin partiel (magasin-puits 13, 14, 15) ou par abaissement de la réserve de flans (16) d'un magasin partiel (puits-magasin 13, 14, 15).

3. Appareil selon les revendications 1 ou 2, caractérisé par le fait que les magasins partiels (magasins-puits 13, 14, 15) (ouverts en haut et en bas) sont déplaçables dès que le magasin partiel (puits-magasin 13, 14, 15) se trouvant dans le poste de prélèvement (12) est vidé.

4. Appareil selon l'une des revendications précédentes, caractérisé par le fait que les organes porteurs (doigt porteur 26) sont abaissables, dans la zone du poste de prélèvement (12) sur le reste de réserve (23), les organes porteurs (doigt porteur 26) étant retirables latéralement après abaissement sur le reste de réserve (23).

5. Appareil selon l'une des revendications précédentes, caractérisé par le fait que les organes porteurs (doigt porteur 26) sont montés latéralement sur des bras de parallélogramme (29, 30) et suivent par eux des déplacements parallèles, les bras de parallélogramme (29, 30) étant montés sur un coulisseau (31) déplaçable en va et vient.

6. Appareil selon la revendication 5, caractérisé par le fait que les bras de parallélogramme (29, 30) sont supportés, du côté s'écartant du coulisseau (31), par un organe d'appui levable et abaissable, en particulier par une plaque support (33) pivotante.

7. Appareil selon la revendication 5 ou 6, caractérisé par le fait que le coulisseau (31) pour les organes porteurs (doigt porteur 26) et la plaque support (33) sont déplaçables par une commande commune, en particulier par, ou par l'intermédiaire de, une came (60) et d'un bras pivotant appliqué sur celle-ci.

8. Appareil selon la revendication 6 ou 7, caractérisé par le fait que les organes porteurs (doigt porteur 26), s'étendant écartés les uns des autres, sont reliés entre eux ; en dehors de la zone d'une échancrure (25) dans le support (table-magasin 24), dans le poste de prélèvement (12), par une traverse (27) qui, à son tour, est reliée à des bras de parallélogramme (29, 30), un galet d'appui (34), qui s'applique sur la plaque support (33), étant monté latéralement sur un des bras de parallélogramme (29).

9. Appareil selon l'une des revendications précédentes, caractérisé par le fait que le magasin (11) constitué par les magasins partiels (magasins-puits 13, 14, 15) est d'une seule pièce et est déplaçable par un mécanisme pas-à-pas (41).

10. Appareil selon la revendication 9, caractérisé par le fait que le magasin (11), dans la zone d'une paroi arrière (17), est monté déplaçable, par un corps coulissant (38), sur une tige porteuse de magasin (39) et, à distance de celle-ci (au-dessus), s'appuie contre des éléments basculants, en particulier par un rail de guidage (52) entre des galets d'appui fixes (50, 51).

11. Appareil selon la revendication 9 ou 10, caractérisé par le fait que le magasin (11) est déplaçable transversalement par le mécanisme pas-à-pas (41), par l'intermédiaire d'un bras de commande (47) pivotant à rouleau de commande (48), le rouleau de commande (48) pénétrant, déplaçable, dans une rainure de guidage (48) ménagé sur la paroi arrière (17) du magasin (11).
